# EUROPÄISCHE PATENTSCHRIFT

(11) **EP 1 210 215 B1**
(45) Veröffentlichungstag und Bekanntmachung des Hinweises auf die Patenterteilung: **26.05.2004**
(21) Anmeldenummer: 00965911.1
(22) Anmeldetag: 01.09.2000
(51) Int. Cl.: B26B 13/28, B25B 7/06

(54) **ZANGE**
NIPPERS
PINCE

(30) Priorität: 04.09.1999 DE 19942372
(43) Veröffentlichungstag der Anmeldung: 05.06.2002
(73) Patentinhaber: Knipex-Werk C. Gustav Putsch, 42349 Wuppertal (DE)
(72) Erfinder: PUTSCH, Ralf, 42349 Wuppertal (DE)
(74) Vertreter: Müller, Enno, Dipl.-Ing.
(86) Internationale Anmeldenummer: PCT/EP2000/008556
(87) Internationale Veröffentlichungsnummer: WO 2001/017732

(56) Entgegenhaltungen:
- DE-A- 2 821 893
- US-A- 1 795 532
- US-A- 3 982 450
- US-A- 5 232 360

## Beschreibung

Die Erfindung bezieht sich auf eine Zange gemäß Gattungsbegriff des Patentanspruchs 1.

Durch die US-PS 619 195 ist eine zangenartig zu betätigende Schere bekannt. Diese weist zwei die Arbeitsbereiche der Schere aufweisende Scherenschenkel auf, die über eine imaginäre Drehachse gelenkartig miteinander verbunden sind. Die Verbindung ist dergestalt, dass zwei von einem Scherenschenkel ausgehende Zapfen in zwei Langlöchern des anderen Scherenschenkels drehverschieblich gelagert sind. Die Langlöcher erstrecken sich konzentrisch und radial beabstandet zur imaginären Drehachse. So liegt ein relativ großflächiges Gewerbe vor. Die Zapfen stehen auf einer die Längsmittelebene der Schere im Winkel von 45° kreuzenden Anordnung. Die Langlöcher erstrecken sich mit ihrer Winkelhalbierenden quer zu dieser Ebene.

Aus der DE-OS 28 21 893 ist eine zangenartig zu betätigende chirurgische Klammer mit den Merkmalen des Gattungsbegriffs des Anspruchs 1 bekannt. Bei relativ großem Gewerbe sind aber hier Zapfen und Langlöcher einander so zugeordnet, dass der von einem Zangenschenkel ausgehende Zapfen jeweils in ein Langloch des anderen eingreift. Die Zapfen liegen bei geschlossener Klammer beiderseits der Längsmittellinie der Klammer, und zwar arbeitsbereichsseitig des imaginären Drehpunktes.

In Kenntnis dieser Vorgaben hat sich die vorliegende Erfindung die Aufgabe gestellt, bei einer gattungsgemäßen Zange eine hohe Kraftübersetzung zu verwirklichen.

Diese Aufgabe ist zunächst und im Wesentlichen bei einer Zange mit den Merkmalen des Anspruches 1 gelöst, wobei darauf abgestellt ist, dass die imaginäre Drehachse arbeitsbereichsseitig der Zapfen liegt. Ohne weitere Vergrößerung der Gewerbeflächen ist eine hohe Krafteinleitung erreicht. Die Zapfen liegen in Bereichen großflächiger Führung. Vorteilhaft ist es dabei weiter, dass die imaginäre Drehachse im Bereich des Schneidenansatzes liegt. Die Hebelverhältnisse sind so optimiert. Weiter ergibt sich eine vorteilhafte Ausgestaltung durch einen V-förmigen Verlauf der Langlöcher mit arbeitsbereichsseitig liegender Divergenz. Hieraus lässt sich eine sogar vom reinen Kreisbogen abgehende Bewegung der Arbeitsbereiche der Zange erzielen mit sich verlagernder imaginärer Drehachse. Ansonsten ist es aber auch von Vorteil, dass die Langlöcher kreisbogenförmig verlaufen. Bezüglich der Gestalt der Zapfen kann grundsätzlich auf eine Kreiszylinderform abgestellt werden; jedoch ist auch eine Variante dahingehend denkbar, dass die Zapfen den Längsrändern der Langlöcher zugeordnete Abflachungen aufweisen. Das vergrößert die Anlagefläche und verkleinert so den spezifischen Anlagedruck; der geht auf eine größere Fläche. Dabei kann so vorgegangen werden, dass die Führung zwischen Zapfen und Langloch jeweils auf der arbeitsbereichszugewandten Längsflanke der Langlöcher stattfindet. Darüber hinaus bringt die Erfindung in Vorschlag, dass die Zapfen als Nocken gestaltet sind mit kongruent zu den Langloch-Flanken gestalteten Seitenflächen. Es kann sich hier um kreisbogenabschnittsförmige Nocken handeln ebenso wie um im Wesentlichen gestreckte rippenartige Nocken, beispielsweise zum Einsatz in der V-förmigen Langlöcher-Version. Weiter wird vorgeschlagen, dass die Langlöcher mit ihrem griffschenkelseitigen Ende etwa bis zur Zangen-Längsmittelebene reichen und mit ihrem gegenüberliegenden arbeitsbereichsseitigen Ende etwa die Normale zur Längsmittelebene tangieren, gelegt durch den gewerbeseitigen Endpunkt des Arbeitsbereichs. Das ergibt eine gute Schneidkonstellation und ermöglicht eine weitestgehende Ausnutzung der Führungsflächen des Gewerbes für die Zapfenbewegung. Erzielen lassen sich auch außenseitige zusätzliche Führungsbereiche durch eine der Nocken-Oberseite zugeordnete Deckplatte, welche in einer den Rand des Langloches umgebenden Vertiefung des Zangenschenkels jedenfalls teilweise einliegt. Dabei lässt sich eine satte Führung zwischen Deckplatte und Gewerbebereich erzielen. Die Vertiefung lässt sich durch Ausfräsen erzeugen in Bildung einer Schulter entsprechend dem geometrischen Verlauf der Langlöcher. Letztere können als Fräserführungen herangezogen werden. Endlich besteht ein vorteilhaftes Merkmal der Erfindung von sogar eigenständiger Bedeutung auch noch darin, dass der an sich bekannte gewerbeflächenseitige Freiraum, in welchen jeweils eine Gewerbestufe des anderen Zangenschenkels einschwenkt, sich verschmälernd bis etwa zum gewerbeseitigen Endpunkt des Arbeitsbereichs erreicht. Im Schließen des Freiraums kann die Gewerbestufe als Öffnungsbegrenzungsanschlag der Zange genutzt werden.

Der Gegenstand der Erfindung ist nachstehend anhand zweier zeichnerisch veranschaulichter Ausführungsbeispiele näher erläutert. Es zeigt:
- Fig. 1: die als Seitenschneider ausgebildete Zange in Vorderansicht, geschlossen, gemäß dem ersten Ausführungsbeispiel,
- Fig. 2: die Seitenansicht hierzu,
- Fig. 3: die Rückansicht der Zange,
- Fig. 4: die Vorderansicht der Zange, geöffnet,
- Fig. 5: eine Herausvergrößerung der Fig. 4, die Zange also bei geöffnetem Zangenmaul,
- Fig. 6: dasselbe bei geschlossenem Zangenmaul,
- Fig. 7: den Schnitt gemäß Linie VII - VII in Fig. 5,
- Fig. 8: den Schnitt gemäß Linie VIII - VIII in Fig. 6, wobei die Zapfen zentrisch und durch die Anlagepunkte geschnitten sind,
- Fig. 9: einen Ausschnitt, eine Abwandlung wiedergebend,
- Fig. 10: die als Seitenschneider ausgebildete Zange in Vorderansicht, geschlossen, gemäß dem zweiten Ausführungsbeispiel,
- Fig. 11: die Rückansicht der Zange,
- Fig. 12: die Vorderansicht der Zange, geöffnet,
- Fig. 13: eine Herausvergrößerung der Fig. 10, die Zange bei geschlossenem Zangenmaul,
- Fig. 14: gleichfalls als Herausvergrößerung, und zwar der Fig. 12, die Zange also bei geöffnetem Zangenmaul,
- Fig. 15: den Schnitt gemäß Linie XV - XV in Fig. 13,
- Fig. 16: den Schnitt gemäß Linie XVI - XVI in Fig. 14.

Die dargestellte Zange 1 ist als Seitenschneider, bevorzugt als Kraftseitenschneider ausgebildet.

Die Zange 1 umfasst einen Funktions- bzw. Arbeitsbereich, bezeichnet als Zangenkopf 2 und einen Betätigungsbereich 3, gestellt von bogenförmig verlaufenden Zangen-Griffarmen 4 und 5. Der Arbeitsbereich kann dem Schneiden, Klemmen, Prägen, Klammern etc. dienen.

Die Zangen-Griffarme 4 sind an einem mit 6 und einem mit 7 bezeichneten Zangenschenkel ausgebildet.

Die Zangenschenkel 6 und 7 überkreuzen einander im Bereich eines Gewerbes 8.

Griffarmabgewandt setzen sich die Zangenschenkel 6, 7 in je eine Zangenbacke 9 bzw. 10 fort. Die laufen in je eine Schneide 11 bzw. 12 aus. Letztere sind gegeneinander gerichtet und begrenzen das öffen- und schließbare Zangenmaul 13. Die gegeneinander gerichteten Schneiden 11, 12 sind linear ausgebildet.

Das Gewerbe 8 besitzt zwei Zapfen 14, 15. Die stehen senkrecht zu den aufeinander gleitenden Gewerbeflächen des Gewerbes 8 ab, also senkrecht zur Schwenkebene der Zangenschenkel 6, 7. Der mit 14 bezeichnete Zapfen geht von dem einen Zangenschenkel 6 aus; der mit 15 bezeichnete Zapfen geht von dem anderen Zangenschenkel 7 aus. Wie den Zeichnungen entnehmbar, nehmen sie (14, 15) eine gegensinnige Erstreckungsrichtung ein. Sie greifen laufgeführt in je eine Zapfenaufnahme ein, welche als Langlöcher 16 bzw. 17. realisiert sind. Entsprechend der Ausbildung als eingelegtes Gelenk sitzt der Zapfen in dem einen abgesetzten Abschnitt des Gewerbes 8 und die korrespondierende Zapfenaufnahme in dem gegenüberliegenden abgesetzten Abschnitt des Gewerbes 8, wechselseitig versteht sich.

Zuordnung und Verlauf dieser Elemente sind so, dass die Zangenschenkel 6, 7 sich beim Öffnen und Schließen der Zange 1 um einen feststehenden imaginärenden Drehpunkt x drehen. Der liegt schneidenseitig der Zapfen 14, 15.

Der imaginäre Drehpunkt x liegt in einer Längsmittelebene y-y der Zange 1. Diese Ebene stellt zugleich die Symmetrieebene.

Bezogen auf die genannte Längsmittelebene y-y sind beide Zapfen 14, 15 außermittig des Drehpunktes x gelegen und außerdem spiegelsymmetrisch angeordnet zu der besagten Längsmittelebene y-y. Ebenso sind beide Langlöcher 16, 17 außermittig angeordnet und gleichfalls spiegelsymmetrisch zur Längsmittelebene y-y ausgebildet.

Eine gedanklich durch die geometrischen Achsen der Zapfen 14, 15 gelegte Verbindungslinie erstreckt sich senkrecht zur Längsmittelebene y-y. Die Abstandsweite der Zapfen 14, 15 dazu ist überdies identisch.

Die Langlöcher 16, 17 nehmen einen solchen Verlauf, dass der imaginäre Drehpunkt x kurz vor dem gewerbeseitigen Schneidenansatz 11' bzw. 12' liegt.

Wie dem zeichnerisch dargestellten Ausführungsbeispiel entnehmbar, nehmen die Langlöcher 16, 17 einen bogenförmigen Verlauf. Die Bogenkrümmung folgt ungefähr dem konvex gekrümmten Rücken der Zangenbacken 9, 10. Die Langlöcher 16, 17 können einen kreisbogenförmigen Verlauf nehmen. Selbst ein V-förmiger Verlauf derselben ist denkbar. In allen Fällen fällt die Generalausrichtung der Langlöcher 16, 17 so aus, dass sie in Richtung der Zangenbacken 9, 10 deutlich divergieren.

Die Langlöcher 16, 17 sind sodann dahingehend nutzbar, dass ihre Enden zusammen mit den Zapfen 14, 15 die Schließ- und/oder Öffnungsbegrenzung des Werkzeuges bilden. Das hat bezüglich der Schließbegrenzung den Vorteil, dass bei entsprechender Konstellation von Zapfen 14 bzw. 15 und dem korrespondierenden Ende des Langloches 16 bzw. 17 der berührende Gegeneinandertritt der Schneiden 11, 12 vermieden werden kann, was diese schont und im Übrigen frühzeitigen Verschleiß vermeidet.

Beim dargestellten ersten Ausführungsbeispiel weisen die Zapfen 14, 15 kreiszylindrische Gestalt auf. Um den bei Schnittausübung auftretenden Kräften abstützmäßig gut begegnen zu können, sind die Zapfen 14, 15 auf der den drehpunktnäheren Längsrändern der Langlöcher 16, 17 zugewandten Seite in Weiterbildung sodann mit bogenkonformen Abflachungen 18, 19 versehen (Fig. 9). Das ergibt statt einer gleichsam bloß linienförmigen Anlage eine im gewählten Flächenmaß liegende größere Anlage, und so auch bessere Lastaufnahme. Aus dem resultiert, dass die Führung zwischen Zapfen 14 bzw. 15 und Langloch 16 bzw. 17 auf dem schneidenabgewandten Längsrand der Langlöcher 16 bzw. 17 stattfindet, ergänzend zur Abstützung auf der gegenüberliegenden Flanke bei Betätigung der Zange.

Die führenden wie lastaufnehmenden, praktisch kulissensteinartigen Zapfen 15, 16 sind jeweils fest mit ihrem Zangenschenkel 6 bzw. 7 verbunden, demgemäß sie sich bei Betätigung relativ zu dem jeweils anderen Zangenschenkel bewegen. Dabei nehmen die Zapfen 14, 15 in Schließstellung der Zange 1 eine engere Nachbarschaftslage ein als bei geöffneter Zange.

Die Zapfen 14, 15 können dem jeweiligen plattigen Abschnitt des Gewerbes 8 aber auch im Wege einer nietoder drehgesicherten Schraub-Verbindung zugeordnet sein. Bevorzugt ist hier jedoch die Maßnahme, dass die Zapfen 14, 15 den im Gesenkschmieden erzeugten Zangenschenkeln 6, 7 gleich mit angeschmiedet werden. Sie können eine die Tiefe der Langlöcher 16, 17 überragende Züsatzlänge aufweisen, um dieses überstehende Material zu einem Nietkopf umbilden zu können. Die entsprechende, durch Stauchen herbeiführbare Endvernietung ist in den Zeichnungen dargestellt.

Die Öffnungsbegrenzung kann unter Mitverwendung der plattenförmigen Abschnitte des Gewerbes 8 realisiert sein. Dazu tritt eine schneidenseitige Stirnfläche 20 in Form einer Gewerbestufe gegen einen ihr gegenüberliegenden Zangen-Backenstumpf 21. Diese Kontaktflächen sind in Schließstellung der Zange 1 nach außen gehend spitzwinklig beabstandet.

Die Zange 1 gemäß dem zweiten Ausführungsbeispiel (Fig. 10-16) ist prinzipiell gleichen Aufbaues. Die Bezugsziffern des ersten Ausführungsbeispiels sind sinngemäß angewandt, dies zum Teil ohne textliche Wiederholungen, da auf das erste Ausführungsbeispiel lesbar.

Erkennbar liegt die imaginäre Drehachse x-x wiederum arbeitsbereichsseitig der Zapfen 14, 15, welcher Arbeitsbereich auch hier von Schneiden 11, 12 des Zangenmaules 13 gestellt wird. Konkret erstreckt sie sich im Bereich, d. h. nahe des Schneidenansatzes 11', 12'.

Bezüglich der Zapfen 14, 15 liegt eine Weiterbildung dahingehend vor, dass diese nunmehr in Form von Nocken gestaltet sind. Letztere sind in Verlagerungsrichtung von größerer Länge als die lichte Breite eines Langloches 16 bzw. 17 beträgt. Das Verhältnis liegt etwa bei 2 : 1. Es sind kulissengeführte Gleitsteine.

Sichtlich sind die Nocken respektive Zapfen 14, 15 endverrundet. Die konvexe Rundung geht aus den Zeichnungen klar hervor. Sie entspricht den Endrundungen der gleichsinnig gewölbten Langlöcher 16, 17. Die kongruent zu den Langloch-Flanken gestalteten Seitenflanken der Nocken liegen so großflächig geführt an den Langloch-Flanken an. Die tragenden Flanken können auch hier nach einer Kreisbogenform ausgerichtet sein, gegebenenfalls unter endseitiger Krümmungsverringerung bis hin zu einer kurzen Strecklage, vorbehalten der V-förmigen Ausrichtung der Langlöcher 16, 17.

Die geometrische Anordnung zur geführten Drehbewegung der Zangenschenkel 6, 7 ist unter Berücksichtigung der hier größeren Länge der Zapfen 14, 15 sprich Nocken so, dass die Langlöcher 16, 17 mit ihrem griffschenkelseitigen Ende 16' bzw. 17' etwa bis zur Zangen-Längsmittelebene y-y reichen und mit ihrem gegenüberliegenden, arbeitsbereichs-seitigen Ende 16'' bzw. 17'' etwa die in Fig. 13 eingezeichnete Normale N-N zur Längsmittelebene y-y hin nahezu tangieren. Besagte Normale N-N ist durch den gewerbeseitigen Endpunkt des Arbeitsbereichs 11/12 gelegt. Sie erstreckt sich senkrecht zur Längsmittelebene y-y.

Im Gegensatz zum ersten Ausführungsbeispiel, gemäß welchem die Zapfen 14, 15 durch Anstauchen von Köpfen in den Langlöchern 16, 17 gehaltert sind, unter drehfesselnder Anordnung der Zangenschenkel 6, 7 aneinander versteht sich, ist gemäß zweitem Ausführungsbeispiel so vorgegangen, dass der Kopf durch eine Schraube 22 gestellt wird. Letztere greift in eine Gewindebohrung der Zapfen 14, 15 ein. Die Unterseite des Kopfes ist noch durch eine Deckplatte 23 unterlegt. Diese weist, grob gesagt, nierenförmigen Umriss auf, folgt also im Wesentlichen dem geometrischen Verlauf der Langlöcher 16, 17, ist jedoch von größerer Länge und Breite als diese, so dass es zu einer langlochrand-übergreifenden Abstützung der Deckplatte 23 kommt. Konkret ist diese erzielt durch eine von der Oberseite ausgehende Vertiefung 24. Diese weist eine Kontur auf, die der der Deckplatte 23 entspricht, berücksichtigend einen Raumbedarf für die Verlagerung der Nocken im Langloch 16 bzw. 17.

Die konkaven Endrundungen der Langlöcher 16, 17 spiegeln sich im Bereich der Vertiefung 24 wieder, bildend eine umlaufend gleichbreite Schulter 25 als Grund der Vertiefung 24. Die periphere Stufe der Vertiefung 24 trägt das Bezugszeichen 26. Sie kann bezüglich der Umfangskante der Deckplatte 23 mitführend genutzt werden.

Im Hinblick auf den Zangenkopf 2 bleibt noch festzuhalten, dass der an sich bekannte gewerbeflächenseitige Freiraum F zwischen den Zangenschenkeln 6, 7 hier verschmälernd bis etwa zum gewerbeseitigen Endpunkt des Arbeitsbereichs 11/12 reicht. Es liegt ein einem gekrümmten Horn vergleichbarer Umriss vor, und zwar mit auswärts gerichteter Erbreiterung und arbeitsbereichsseitiger Ausspitzung. Den einen konkaven Bogen stellt auch hier der Backenstumpf 21. Gegen diesen tritt am Ende der Öffnungsbewegung anschlagbegrenzend die Stirnfläche 20, realisiert als Gewerbestufe G des anderen Zangenschenkels 7. Diese Ausgestaltung ist spiegelsymmetrisch realisiert, liegt also auch auf der anderen Seite der Zange 1 seitenwechselnd vor. Der Schließspalt in Fig. 14 ist zur Verdeutlichung übertrieben wiedergegeben.

Um zu vermeiden, dass bestimmte glatte und recht harte Werkstücke vom Zwickel der Schneiden bei Betätigung in Richtung der freien Enden der Schneiden rutschen, können jedenfalls in diesem Zwickelbereich die Schneiden angepasst gestaltet sein, sei es durch Erhöhung der Haftung, z.B. durch Diamantbeschichtung der Schneiden, oder eine Wellung derselben bzw. können diese eine Einbuchtung besitzen oder in Längsrichtung anders geneigt verlaufen.

Alle offenbarten Merkmale sind (für sich) erfindungswesentlich.

## Patentansprüche

1. Zange (1), wie insbesondere Seitenschneider, Mittenschneider, solche mit Scherenschnitt, Beißschnitt, Messerschnitt (Ambossschnitt), mit zwei die Arbeitsbereiche (11, 12) aufweisenden Zangenschenkeln (6,7), welche mittels einer imaginären Drehachse (x-x) gelenkartig miteinander verbunden sind, derart, dass zwei jeweils von einem Zangenschenkel ausgehende Zapfen (14, 15) in Langlöchern (16, 17) des jeweils anderen Zangenschenkels verschieblich sind, **gekennzeichnet durch** eine Anordnung der Langlöcher (16, 17) derart, dass die imaginäre Drehachse (x-x) arbeitsbereichsseitig der Zapfen (14, 15) liegt.

2. Zange nach Anspruch 1, **dadurch gekennzeichnet, dass** die imaginäre Drehachse (x-x) im Bereich des Schneidenansatzes (11' bzw. 12') liegt.

3. Zange nach einem oder mehreren der vorhergehenden Ansprüche, **dadurch gekennzeichnet, dass** die imaginäre Drehachse ortsfest liegt.

4. Zange nach einem oder mehreren der vorhergehenden Ansprüche, **gekennzeichnet durch** einen V-förmigen Verlauf der Langlöcher (16 bzw. 17).

5. Zange nach einem oder mehreren der vorhergehenden Ansprüche, **gekennzeichnet durch** eine arbeitsbereichsseitig liegende Divergenz des V-förmigen Verlaufs.

6. Zange nach einem oder mehreren der vorhergehenden Ansprüche, **dadurch gekennzeichnet, dass** die Langlöcher (16 bzw. 17) kreisbogenförmig verlaufen.

7. Zange nach einem oder mehreren der vorhergehenden Ansprüche, **dadurch gekennzeichnet, dass** die Zapfen (14, 15) den Längsrändern der Langlöcher (16, 17) zugeordnete Abflachungen (18, 19) aufweisen.

8. Zange nach einem oder mehreren der vorhergehenden Ansprüche, **dadurch gekennzeichnet, dass** die Führung zwischen Zapfen (14 bzw. 15) und Langloch jeweils auf der arbeitsbereichszugewandten Längsflanke der Langlöcher (16 bzw. 17) stattfindet.

9. Zange nach einem oder mehreren der vorhergehenden Ansprüche, **dadurch gekennzeichnet, dass** die Zapfen (14, 15) als Nocken gestaltet sind mit kongruent zu den Langloch-Flanken gestalteten Seitenflächen.

10. Zange nach einem oder mehreren der vorhergehenden Ansprüche, **dadurch gekennzeichnet, dass** die Langlöcher (16, 17) mit ihrem griffschenkelseitigen Ende (16' bzw. 17') etwa bis zur Zangen-Längsmittelebene (y-y) reichen und mit ihrem gegenüberliegenden arbeitsbereichs-seitigen Ende (16" bzw. 17") etwa die Normale (N-N) zur Längsmittelebene (y-y) tangieren, gelegt durch den gewerbeseitigen Endpunkt des Arbeitsbereiches.

11. Zange nach einem oder mehreren der vorhergehenden Ansprüche, **gekennzeichnet durch** eine der Nocken-Oberseite zugeordnete Deckplatte (23), welche in einer den Rand des Langloches (16 bzw. 17) umgebenden Vertiefung (24) des Zangenschenkels (6 bzw. 7) jedenfalls teilweise einliegt.

12. Zange nach einem oder mehreren der vorhergehenden Ansprüche, **dadurch gekennzeichnet, dass** der an sich bekannte gewerbeflächenseitige Freiraum (F), in welchen jeweils eine Gewerbestufe (G) des anderen Zangenschenkels (7) einschwenkt, sich verschmälernd bis etwa zum gewerbeseitigen Endpunkt des Arbeitsbereichs (11/12) reicht.

## Claims

1. Grippers (1), such as in particular side cutters, centre cutters, those with scissor cut, carpenter's pincer cut, single-blade cut (anvil cut), with two gripper arms (6, 7) which comprise the work regions (11, 12) and which are hinged together by means of an imaginary axis of rotation (x-x) in such a way that two pegs (14, 15) each starting from a gripper arm are slidable in oblong holes (16, 17) of the other gripper arm respectively, **characterised by** an arrangement of the oblong holes (16, 17) such that the imaginary axis of rotation (x-x) lies on the working region side of the pegs (14, 15).

2. Grippers according to claim 1, **characterised in that** the imaginary axis of rotation (x-x) lies in the region of the built-up cutting edge (11' or 12').

3. Grippers according to one or more of the preceding claims, **characterised in that** the imaginary axis of rotation is stationary.

4. Grippers according to one or more of the preceding claims, **characterised by** a V shape of the oblong holes (16 or 17).

5. Grippers according to one or more of the preceding claims, **characterised by** a divergence of the V shape on the working region side.

6. Grippers according to one or more of the preceding claims, **characterised in that** the oblong holes (16 or 17) extend arcuately.

7. Grippers according to one or more of the preceding claims, **characterised in that** the pegs (14, 15) have flattened portions (18, 19) associated with the longitudinal edges of the oblong holes (16, 17).

8. Grippers according to one or more of the preceding claims, **characterised in that** guiding between peg (14 or 15) and oblong hole takes place in each case on the longitudinal flank of the oblong holes (16 or 17) which faces towards the working region.

9. Grippers according to one or more of the preceding claims, **characterised in that** the pegs (14, 15) are designed like cams with side surfaces congruent with the flanks of the oblong holes.

10. Grippers according to one or more of the preceding claims, **characterised in that** the oblong holes (16, 17) with their end (16' or 17') on the gripping arm side extend approximately as far as the longitudinal centre plane (y-y) of the grippers and with their opposite end (16" or 17") on the working region side are approximately tangent to the normal (N-N) to the longitudinal centre plane (y-y), passing through the end point of the working region on the joint side.

11. Grippers according to one or more of the preceding claims, **characterised by** a cover plate (23) which is associated with the upper side of the cam and which in any case partially lies in a recess (24) of the gripper arm (6 or 7) surrounding the edge of the oblong hole (16 or 17).

12. Grippers according to one or more of the preceding claims, **characterised in that** the free space (F) on the joint surface side, which is known in the art and into which pivots in each case a joint step (G) of the other gripper arm (7), extends in tapering fashion approximately as far as the end point of the working region (11/12) on the joint side.

## Revendications

1. Pince (1) telle que, en particulier, pince à coupe latérale, pince à coupe centrale du type coupe de cisaille, à coupe en ciseaux, à coupe par morsure, en couteau (à enclume), avec deux branches de pince (6, 7), présentant les zones de travail (11, 12), les branches étant reliées l'une à l'autre de façon pivotante au moyen d'un axe de pivotement imaginaire (x-x), de sorte que deux ergots (14, 15) partant chacun de l'une des branches de pinces soient susceptibles de se déplacer dans des trous oblongs (16, 17) de l'autre branche respective de pince, **caractérisée par** une disposition des trous oblongs (16, 17) de telle sorte que l'axe de pivotement (x-x) imaginaire soit disposé du côté de la zone de travail des ergots.(14,15).

2. Pince selon la revendication 1, **caractérisée en ce que** l'axe de pivotement imaginaire (x-x) se trouve dans la zone du début de tranchant (11', respectivement 12').

3. Pince selon l'une ou plusieurs des revendications précédentes, **caractérisée en ce que** l'axe de pivotement imaginaire se trouve dans une position localement fixe.

4. Pince selon l'une ou plusieurs revendications précédentes, **caractérisée par** une allure en forme de V des trous oblongs (16, respectivement 17).

5. Pince selon l'une ou plusieurs revendications précédentes, **caractérisée par** une divergence disposée du côté de la zone de travail de l'allure en forme de V.

6. Pince selon une ou plusieurs revendications précédentes, **caractérisée en ce que** les trous oblongs (16, respectivement 17) s'étendent en forme d'arc de cercle.

7. Pince selon l'une ou plusieurs revendications précédentes, **caractérisée en ce que** les ergots (14, 15) présentent des méplats (18, 19) associés aux bords longitudinaux des trous oblongs (16, 17).

8. Pince selon l'une ou plusieurs revendications précédentes, **caractérisée en ce que** le guidage entre les ergots (14 respectivement 15) et le trou oblong s'établit chaque fois sur les flancs longitudinaux dirigés vers la zone de travail, des trous oblongs (16, respectivement 17).

9. Pince selon l'une ou plusieurs des revendications précédentes, **caractérisée en ce que** les ergots (14, 15) sont réalisés sous forme de saillies ou de cames avec des surfaces latérales de forme conjuguée de celle des flancs des trous oblongs.

10. Pince selon l'une ou plusieurs revendications précédentes, **caractérisée en ce que** les trous oblongs (16, 17) s'étendent par leurs extrémités (16', respectivement 17') situées du côté des poignées de branche jusqu'à proximité du plan central longitudinal (y-y) de la pince, et par leurs extrémités opposées (16", respectivement 17") situées du côté de la zone de travail viennent tangenter la normale (N-N) au plan central longitudinal (y-y), passant par le point d'extrémité du côté d'articulation de la zone de travail.

11. Pince selon l'une ou plusieurs revendications précédentes, **caractérisée par** une plaque de couverture (23), associée à la face supérieure de la came, chaque plaque étant disposée partiellement dans un évidement (24) de la branche de pince (6, respectivement 7) entourant le bord du trou oblong (16, respectivement 17).

12. Pince selon l'une ou plusieurs revendications précédentes, **caractérisée en ce que** l'espace libre (F), connu en soi du côté de la surface de charnière ou d'articulation et dans lequel pivote chaque fois un étage (G) de charnière ou d'articulation de l'autre branche de pince (7), s'étend en rétrécissant jusqu'à proximité du point d'extrémité, du côté de charnière ou d'articulation, de la zone de travail (11/12).
